# EUROPÄISCHE PATENTSCHRIFT

(11) **EP 3 927 222 B1**
(45) Veröffentlichungstag und Bekanntmachung des Hinweises auf die Patenterteilung: **30.10.2024**
(21) Anmeldenummer: 20705945.2
(22) Anmeldetag: 17.02.2020
(51) Int. Cl.: A47L 15/16, A47L 15/48, A47L 15/00, A47L 15/42, A47L 15/50

(54) **SPÜLSYSTEM ZUR REINIGUNG VON REINIGUNGSGUT MIT MINDESTENS EINEM HOHLRAUM**
DISHWASHING SYSTEM FOR CLEANING ARTICLES TO BE CLEANED COMPRISING AT LEAST ONE CAVITY
SYSTÈME DE LAVAGE POUR NETTOYER UN PRODUIT À NETTOYER COMPORTANT AU MOINS UN ESPACE CREUX

(30) Priorität: 18.02.2019 DE 102019202152
(43) Veröffentlichungstag der Anmeldung: 29.12.2021
(73) Patentinhaber: MEIKO Maschinenbau GmbH & Co. KG, 77652 Offenburg (DE)
(72) Erfinder: SCHNEIDER, Vera, 77652 Offenburg (DE)
(74) Vertreter: Altmann Stößel Dick Patentanwälte PartG mbB
(86) Internationale Anmeldenummer: PCT/EP2020/054056
(87) Internationale Veröffentlichungsnummer: WO 2020/169516

(56) Entgegenhaltungen:
- DE-A1- 102015 013 364
- DE-A1- 3 413 386
- DE-U1- 7 702 174
- US-A- 3 590 863
- US-A- 3 908 681
- US-A- 5 010 660
- US-A1- 2010 192 977
- US-A1- 2018 168 430

## Beschreibung

### Technisches Gebiet

Erfindung betrifft ein Spülsystem und ein Verfahren zur Reinigung von Reinigungsgut mit mindestens einem Hohlraum. Insbesondere können das Spülsystem und das Verfahren eingesetzt werden zur Reinigung von Gefäßen, insbesondere zur Reinigung von Flaschen. Die Erfindung kann insbesondere im Bereich der Geschirrspültechnik eingesetzt werden, insbesondere im Bereich der gewerblichen Geschirrspültechnik. So kann die Erfindung insbesondere in Großküchen eingesetzt werden, in denen Reinigungsgut, beispielsweise Tabletts, Geschirr und Besteck, in größeren Mengen gereinigt werden müssen. Insbesondere kann die Erfindung eingesetzt werden, um Flaschen zu reinigen, beispielsweise Flaschen für Tafelwasser in Restaurants, oder auch andere flaschenähnliche Gegenstände wie beispielsweise Weinkaraffen, Limonadenkrüge oder ähnliches Reinigungsgut mit mindestens einem Hohlraum. Auch andere Einsatzgebiete sind jedoch grundsätzlich denkbar.

### Technischer Hintergrund

Aus dem Stand der Technik sind eine Vielzahl von Reinigungsvorrichtungen, auch als Reinigungsgeräte bezeichnet, bekannt, welche Reinigungsgut reinigen und/oder desinfizieren können. Die Ausgestaltung dieser Reinigungsvorrichtungen hängt insgesamt stark von den verschiedenen Randbedingungen, wie beispielsweise der Art des zu reinigenden Reinigungsguts, den Verschmutzungen, dem Durchsatz oder ähnlichen Bedingungen ab. Exemplarisch kann auf Reinigungsvorrichtungen verwiesen werden, welche beispielsweise in DE 10 2004 056 052 A1 oder in DE 10 2007 025 263 A1 beschrieben sind.

Besondere technische Herausforderungen treten insbesondere dann auf, wenn das zu reinigende Reinigungsgut einen oder mehrere Hohlräume aufweist. In diesem Fall ist sicherzustellen, dass die Innenwände des Hohlraums ausreichend mit Reinigungsfluid beaufschlagt werden, um auch dort eine zuverlässige Reinigungs- und Hygienisierungswirkung gewährleisten zu können. Diese Problematik tritt insbesondere bei der Reinigung von Flaschen, insbesondere wiederverwendbaren Flaschen, auf, welche typischerweise einen engen Hals und einen sich daran anschließenden aufgeweiteten Hohlraum aufweisen. Um derartiges Reinigungsgut zuverlässig reinigen zu können, sind Spülkörbe bekannt, welche in Spülmaschinen einsetzbar sind und welche ein Düsensystem zum Aufstecken der Flaschen aufweisen. Ein Beispiel sind hierbei die Spülkörbe der Fa. Dishmachines (www.cmadishmachines.com) aus Garden Grove, CA 92841, USA. Ein weiteres Beispiel wird in DE 10 2016 114 589 B3 und in WO 2018/024772 A1 beschrieben. Dieses Dokument beschreibt eine Flaschenspülkorbvorrichtung für eine gewerbliche Geschirrspülmaschine mit zwei voneinander getrennten Spülsystemen, die einen Korbträger und einen Spülkorb zur Aufnahme von zu reinigenden Flaschen umfasst. Der Korbträger umfasst eine Andockvorrichtung mit mindestens zwei voneinander getrennten Zuführkanälen, und der Spülkorb umfasst ein Verteilersystem mit einem Verteilerflansch, der an die Andockvorrichtung des Korbträgers anschließbar ist. Weiterhin ist ein Abgaberohr zur Abgabe von Flüssigkeit auf zu reinigende Flaschen vorgesehen, dass an einen gemeinsamen Verteilerkanal eines Verteilersystems angeschlossen ist, wobei diesem Abgaberohr über den gemeinsamen Verteilerkanal Flüssigkeiten jedes der beiden Spülsysteme zugeführt werden können.

Eine besondere technische Herausforderung stellt dabei jedoch die Trocknung des Reinigungsguts dar, insbesondere des Hohlraums, also der Innenwände des Reinigungsguts. So müssten für eine effiziente Trocknung die einzelnen Stücke des Reinigungsguts nach einem Spülvorgang und einer nachgelagerten Abtropfphase grundsätzlich umgedreht werden, so dass ihre Öffnung nach oben gerichtet sind. Die Restfeuchte kann dann verdampfen und nach oben hin austreten, so dass eine Trocknung gewährleistet ist. Dieser Vorgang würde jedoch eine Unterbrechung eines Programms und einen manuellen Eingriff erforderlich machen, was insbesondere im Bereich der gewerblichen Spültechnik kaum realisierbar wäre, was extrem zeitaufwändig wäre und zudem einen hohen Personalaufwand erfordern würde.

Aus US 2,480,227A ist ein Sterilisiergerät bekannt, welches zum Trocknen und Sterilisieren von Molkereigeräten eingesetzt werden kann. In diesem Sterilisiergerät wird innerhalb des Trockenschranks Heißluft zum Zweck einer Keimabtötung in einen Melkeimer eingeblasen.

Aus US 5,010,660 ist eine Vorrichtung zum Spülen und Vakuumtrocknen von langhalsigen Laborflaschen bekannt. Die Vorrichtung umfasst einen Korb, welcher in eine Spülkammer hineingerollt werden kann und welcher ein Verteilerrohr umfasst. Aufrechte Röhren erstrecken sich von dem Verteilerrohr aus in die Flaschen hinein. Durch die Röhren kann, nach einer Beaufschlagung mit Wasser, eine Vakuumbeaufschlagung der Flaschen erfolgen, wobei ein Vakuumgebläse während einer Trocknung feuchte Luft aus den Flaschen saugt und diese durch trockenere Luft aus der Spülkammer ersetzt.

Trotz der mit dieser Vorrichtung erzielten Vorteile verbleiben einige technische Herausforderungen. So ist die Verwendung eines Trockenschranks in der Praxis sehr aufwändig. Weiterhin ist in vielen Fällen trotz eines vergleichsweise hohen Handhabungsaufwandes die Trocknungswirkung der eingesetzten Vorrichtungen ungenügend, und das Trocknungsergebnis ist häufig ungleichmäßig. Zudem ist eine Zeitdauer zur Durchführung der Trocknung vergleichsweise lang, insbesondere beispielsweise bei Flaschen mit engem Flaschenhals. Weiterhin ist insbesondere bei der Verwendung der beschriebenen Vakuumvorrichtung ein vergleichsweise hoher apparativer Aufwand erforderlich, da das verwendete Vakuumgebläse in der Regel darauf eingerichtet sein muss, feuchte Luft zu fördern. Zudem enthält die Spülkammer selbst nach dem eigentlichen Spülvorgang in der Regel noch feuchtwarme Luft, welche beim Absaugen in den Hohlraum nachströmt, so dass nach wie vor feuchte Luft in dem Hohlraum verbleibt und das Trocknungsergebnis negativ beeinflussen kann.

Aus DE 34 13 386 A1 ist eine Spülmaschine bekannt, die einen in einen Spülraum der Spülmaschine einschiebbaren Wagen mit Halterungen sowie gemeinsamen Rohren für die Spülflüssigkeit und die Trocknungsluft umfasst.

Aus DE 77 02 174 U1 ist ein Einsatzkorb für eine Spülmaschine bekannt, der ein Rohrsystem zum Zuführen von Spülwasser und ein weiteres separates Rohrsystem zum Zuführen eines Nachspülfluids, wie beispielsweise destilliertes Wasser, vollkommen entsalzenem Wasser, Dampf oder Lauge, aufweist.

### Aufgabe der Erfindung

Es wäre daher wünschenswert, eine Vorrichtung und ein Verfahren zur Reinigung von Reinigungsgut mit mindestens einem Hohlraum bereitzustellen, welche die Nachteile bekannter Vorrichtungen und Verfahren der genannten Art zumindest weitgehend vermeiden. Insbesondere soll eine effiziente Trocknung des Reinigungsguts ermöglicht werden, mit geringem apparativem Aufwand und mit dennoch zuverlässigem Trocknungsergebnis.

### Allgemeine Beschreibung der Erfindung

Diese Aufgabe wird adressiert durch ein Spülsystem und ein Verfahren mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf', "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, das das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt wird ein Spülsystem zur Reinigung von Reinigungsgut mit mindestens einem Hohlraum vorgeschlagen, insbesondere zur Reinigung von Gefäßen und insbesondere zur Reinigung von Flaschen. Das Spülsystem umfasst mindestens eine Spülmaschine, welche ihrerseits mindestens eine Reinigungskammer zur Aufnahme des Reinigungsguts umfasst. Die Spülmaschine umfasst weiterhin mindestens eine Beaufschlagungsvorrichtung zur Beaufschlagung des Reinigungsguts mit mindestens einem Reinigungsfluid. Weiterhin umfasst die Spülmaschine mindestens eine Druckbeaufschlagungsvorrichtung zur Beaufschlagung des Reinigungsguts mit Druckgas, insbesondere Druckluft. Das Spülsystem umfasst weiterhin mindestens einen, in die Reinigungskammer einbringbaren Spülkorb, mit mindestens einem Korbboden und einer Mehrzahl von sich von dem Korbboden aus erstreckenden Düsen, wobei in dem Korbboden mindestens eine Druckgaszuführung vorgesehen ist, wobei in den Düsen jeweils mindestens ein Druckgaskanal vorgesehen ist, wobei die Druckgaszuführung fluidisch mit dem Druckgaskanal in Verbindung steht. Die Beaufschlagungsvorrichtung ist eingerichtet, um in mindestens einem Reinigungsschritt, auch als Spülschritt bezeichnet, mittels der Düsen den Hohlraum von auf die Düsen aufgestecktem Reinigungsgut mit dem Reinigungsfluid zu beaufschlagen. Weiterhin ist die Spülmaschine eingerichtet, um in mindestens einem Trocknungsschritt, beispielsweise in einem dem Reinigungsschritt nachgelagerten Trocknungsschritt, mittels der Düsen den Hohlraum des auf die Düsen aufgesteckten Reinigungsguts mit Druckgas zu beaufschlagen und dadurch zu trocknen. Dabei ist das Spülsystem in der Art ausgebildet, um die Beaufschlagung des Reinigungsguts mit dem Reinigungsfluid zu bewirken, in dem Korbboden ist weiterhin mindestens eine von der Druckgaszuführung getrennt ausgebildete Fluidzuführung vorgesehen und in den Düsen ist jeweils mindestens ein von dem Druckgaskanal getrennt ausgebildeter Fluidkanal vorgesehen, wobei das Spülsystem eingerichtet ist, um mittels der Beaufschlagungsvorrichtung die Fluidzuführung und den Fluidkanal mit Reinigungsfluid zu beaufschlagen und mittels der Druckbeaufschlagungsvorrichtung getrennt die Druckgaszuführung und den Druckgaskanal mit Druckgas zu beaufschlagen.

Der Begriff "Reinigung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, bei welchem Reinigungsgut von anhaftenden makroskopischen oder auch mikroskopischen Verunreinigungen befreit wird und/oder bei welchem derartige Verunreinigungen zumindest teilweise beseitigt werden. Zusätzlich kann optional eine Desinfektionswirkung ausgeübt werden.

Entsprechend ist auch der Begriff "Reinigungsgut", wie er hier verwendet wird, ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf beliebige Gegenstände beziehen, welche mittels der Reinigungsvorrichtung gereinigt werden können. Dabei kann ein Gegenstand gereinigt werden, oder es können mehrere Gegenstände gleichzeitig oder sequentiell gereinigt werden. Insbesondere kann es sich bei dem Reinigungsgut um Gegenstände handeln, welche direkt oder indirekt für die Zubereitung, Aufbewahrung oder Darreichung von Speisen verwendet werden. Insbesondere kann das Reinigungsgut, wie oben ausgeführt, eine oder mehrere Flaschen umfassen. Auch andere Ausgestaltungen des Reinigungsguts sind grundsätzlich möglich.

Der Begriff "Spülmaschine", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um Reinigungsgut von anhaftenden makroskopischen oder auch mikroskopischen Verunreinigungen zu befreien oder derartige Verunreinigungen zumindest teilweise zu beseitigen. Zusätzlich kann optional eine Desinfektionswirkung ausgeübt werden. Die Spülmaschine kann, wie unten noch näher ausgeführt wird, insbesondere als Geschirrspülmaschine ausgestaltet sein. Die Spülmaschine kann dabei beispielsweise als Einkammer-Spülmaschine, insbesondere als gewerbliche Einkammer-Geschirrspülmaschine mit Mehrkreis-Spülsystem, oder auch als Hauben-Spülmaschine, insbesondere als Durchschub-Spülmaschine, ausgestaltet sein. Beispiele werden unten noch näher ausgeführt.

Der Begriff "Reinigungskammer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine vollständig oder teilweise geschlossene Kammer beziehen, innerhalb derer der Reinigungsvorgang vollständig oder teilweise durchgeführt werden kann. Die Reinigungskammer kann insbesondere mindestens ein Gehäuse aufweisen, welches die Reinigungskammer ganz oder teilweise umschließt. Dabei kann eine einzige Reinigungskammer vorgesehen sein, oder es können grundsätzlich auch mehrere Reinigungskammern, beispielsweise sequentiell, vorgesehen sein. Die Reinigungskammer kann beispielsweise mindestens eine Öffnung zum Beladen der Reinigungskammer mit dem Reinigungsgut aufweisen. Beispielsweise kann dies eine Öffnung mit einer an eine Frontseite der Reinigungskammer und/oder eine Oberseite der Reinigungskammer angeordneten Klappe sein. Alternativ sind auch Hauben zum Abschluss der Reinigungskammer möglich, beispielsweise im Rahmen von sogenannten Hauben-Geschirrspülmaschinen oder Durchschub-Spülmaschinen. Auch andere Ausgestaltungen sind grundsätzlich möglich.

Der Begriff "Beaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine grundsätzlich beliebige Vorrichtung beziehen, mittels derer das Reinigungsgut innerhalb der Reinigungskammer mit dem Reinigungsfluid, insbesondere Reinigungsflüssigkeit, beaufschlagt werden kann. Die Beaufschlagungsvorrichtung kann insbesondere, wie unten noch näher erläutert wird, mindestens ein Düsensystem umfassen. Weiterhin kann die Beaufschlagungsvorrichtung mindestens eine Pumpe umfassen, sowie mindestens ein Leitungssystem, zur Bereitstellung von Reinigungsflüssigkeit an das Düsensystem. Dabei können beispielsweise ein Düsensystem und ein Leitungssystem zur Beaufschlagung mit Reinigungsflüssigkeit aus einem Tank vorgesehen sein, sowie mindestens eine entsprechende Pumpe. Alternativ oder zusätzlich kann auch beispielsweise mindestens ein Düsensystem direkt aus einer Zuleitung beaufschlagt werden, ohne dass hierfür eine Pumpe erforderlich wäre. Die Spülmaschine kann beispielsweise eingerichtet sein, um mittels der Beaufschlagungsvorrichtung ein Reinigungsprogramm durchzuführen, bei welchem das Reinigungsgut stationär in der Reinigungskammer aufgenommen ist und nacheinander in einem oder mehreren Reinigungsschritten des Reinigungsprogramms auf unterschiedliche Weise mit Reinigungsfluid beaufschlagt wird, beispielsweise zunächst in mindestens einem Waschschritt mit dem mindestens einen Waschfluid und in mindestens einem Klarspülschritt mit dem mindestens einen Klarspülfluid. Weiterhin kann mindestens ein Trocknungsschritt vorgesehen sein, welcher beispielsweise in der einen Reinigungskammer bei stationärer Aufnahme des Reinigungsguts der Beaufschlagung mit dem Reinigungsfluid nachgelagert sein.

Der Begriff "Druckbeaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens ein Gas, insbesondere Luft, mit einem Druck oberhalb des Normaldrucks bereitzustellen, beispielsweise einen Druck von mindestens 1,2 bar, vorzugsweise einen Druck von mindestens 1,5 bar oder sogar 2 bar. Wie unten noch näher ausgeführt wird, kann die Druckbeaufschlagungsvorrichtung eine eigene Druckgasquelle oder eine eigene Vorrichtung zur Erzeugung von Druckgas umfassen, und/oder kann mindestens eine Vorrichtung umfassen, welche Druckgas einer externen Quelle an die Spülmaschine bereitstellen kann, beispielsweise einen Druckstutzen, einen Druckminderer oder einen Druckanschluss.

Der Begriff "Spülkorb", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine tragbare Aufnahmevorrichtung beziehen, in welcher Reinigungsgut aufgenommen werden kann, in eine Spülmaschine eingebracht werden kann und anschließend wieder in gereinigtem Zustand aus der Spülmaschine herausgenommen werden kann. Weiterhin können Spülkörbe auch zur zwischenzeitlichen Aufbewahrung von Reinigungsgut dienen, beispielsweise von gereinigten Gläsern oder Flaschen. Der Spülkorb kann insbesondere eine Vielzahl von Öffnungen aufweisen, so dass Flüssigkeit nach unten abtropfen kann.

Der Spülkorb kann insbesondere eine im Wesentlichen quaderförmige Gestalt aufweisen, mit einem Korbboden, welcher beispielsweise einen quadratischen oder allgemein rechteckigen Grundriss aufweisen kann, und welcher eine Auflagefläche zum Aufsetzen des Spülkorbs auf eine ebene Arbeitsfläche aufweist. Wie unten noch näher beschrieben wird, kann sich optional von dem Korbboden aus nach oben ein Korbgestell erstrecken, beispielsweise mit einem hochstehenden Rand sowie weiterhin optional anderen Elementen wie beispielsweise Griffen.

Der Spülkorb umfasst, wie oben ausgeführt, den Korbboden. Der Begriff "Korbboden", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Element beziehen, welches den Spülkorb nach unten hin abschließt, wenn dieser auf einer Auflagefläche aufliegt. Der Korbboden kann insbesondere im Wesentlichen eben ausgestaltet sein. So kann dieser auf seine Unterseite eine ebene Auflagefläche aufweisen. Auch auf seiner Oberfläche kann der Korbboden beispielsweise im Wesentlichen eben ausgestaltet sein. Der Korbboden kann insbesondere quadratisch oder allgemein rechteckig ausgestaltet sein. Der Korbboden kann beispielsweise ganz oder teilweise aus einem Kunststoffmaterial hergestellt sein, insbesondere aus einem thermoplastischen Kunststoffmaterial. Der Korbboden kann weiterhin eine Mehrzahl von Öffnungen aufweisen, welche einen Ablauf von Flüssigkeit durch den Korbboden hindurch ermöglichen.

Der Spülkorb umfasst weiterhin eine Mehrzahl von sich von dem Korbboden aus erstreckenden Düsen. So kann der Korbboden beispielsweise eine Unterseite mit einer Auflagefläche zum Aufsetzen des Spülkorbs auf eine Arbeitsfläche aufweisen, sowie eine der Unterseite gegenüberliegende und zur Unterseite im Wesentlichen parallel ausgebildete Oberseite, wobei sich die Düsen von der Oberseite aus erstrecken. Beispielsweise können die Düsen im Wesentlichen senkrecht zu der Oberseite und/oder zu einer Ebene des Spülkorbs, beispielsweise einer Ebene, in welcher die Auflagefläche angeordnet ist, angeordnet sein. Dabei können auch Abweichungen von einer senkrechten Orientierung akzeptabel sein, beispielsweise Abweichungen um bis zu 45°, beispielsweise um Flaschen schräg in dem Spülkorb aufnehmen zu können. Die Düsen können sich beispielsweise mindestens 40 mm von dem Korbboden aus erstrecken, beispielsweise 50 mm bis 200 mm. Die Düsen können sich beispielsweise in einen Korbinnenraum hinein erstrecken, welcher durch den Korbboden und ein Korbgestell umrandet werden kann.

Der Begriff "Düse", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um ein Fluid, also mindestens eine Flüssigkeit und/oder mindestens ein Gas, auf einen anderen Gegenstand aufzubringen, beispielsweise aufzusprühen, aufzublasen oder aufzutropfen. So kann die Düse insbesondere einen Düsenkörper aufweisen, in welchem eine oder mehrere Zuleitungen angeordnet sind, sowie mindestens eine Düsenöffnung, durch welche die Flüssigkeit aus der Düse austreten kann, beispielsweise als Strahl, Strahlenbündel oder Tropfen. Der Düsenkörper kann insbesondere ganz oder teilweise aus mindestens einem Kunststoffmaterial hergestellt sein. Auch eine andere Ausgestaltung ist jedoch möglich, beispielsweise eine Ausgestaltung aus Metall. Der Düsenkörper kann insbesondere im Wesentlichen lang gestreckt ausgebildet sein, mit einer Länge, welche einen Durchmesser um mindestens einen Faktor 2, insbesondere um mindestens einen Faktor 3 oder mindestens einen Faktor 4 überschreitet. Der Düsenkörper kann beispielsweise im Wesentlichen zylindrisch ausgestaltet sein.

In dem Korbboden können beispielsweise eine oder mehrere Fluidzuführungen vorgesehen sein. Die Fluidzuführungen können beispielsweise mindestens eine Waschfluidzuführung und mindestens eine Klarspülfluidzuführung umfassen, wobei diese beiden Fluidzuführungen gemeinsam oder auch getrennt ausgebildet sein können. Der Begriff "Fluidzuführung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen beliebigen Kanal oder eine Kanalstruktur beziehen, welche von außen her eine Zufuhr von Fluid, insbesondere Waschfluid und Klarspülfluid, in den Spülkorb und zu den Düsen ermöglichen. Wie nachfolgend noch näher ausgeführt wird, kann die mindestens eine Fluidzuführung insbesondere einen, zwei oder mehr Kanäle umfassen, welche in dem Korbboden integriert sind. Die mindestens eine Fluidzuführung kann beispielsweise mit mindestens einer Öffnung verbunden sein, über welche eine Fluidzufuhr von außen möglich ist, also beispielsweise mindestens eine Waschfluid-Öffnung der mindestens einen Waschfluidzuführung und mindestens eine Klarspülfluid-Öffnung der mindestens einen Klarspülfluidzuführung, oder alternativ eine gemeinsame Öffnung für die Fluidzufuhr.

Der Begriff "Fluid", wie er hier im Zusammenhang mit den Begriffen "Waschfluid" und "Klarspülfluid" verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Flüssigkeit beziehen, welche, bei Auftreffen auf das Reinigungsgut, eine Reinigungswirkung entfalten kann. Insbesondere kann das Fluid eine wässrige Flüssigkeit umfassen, beispielsweise Wasser und/oder Wasser mit einem oder mehreren Zusatzstoffen, beispielsweise mit einem oder mehreren Reinigerkonzentraten und/oder Klarspülern und/oder Desinfektionsmitteln. Dementsprechend kann unter einem Waschfluid beispielsweise ein Fluid verstanden werden, welches für einen Waschvorgang eingesetzt werden kann und welches beispielsweise Wasser und Reinigerkonzentrat umfassen kann. Das Klarspülfluid kann beispielsweise eine höhere Temperatur aufweisen als das Waschfluid und kann beispielsweise ebenfalls Wasser umfassen, welches jedoch beispielsweise versetzt sein kann mit einem Klarspüler.

Die Düsen können beispielsweise jeweils mindestens einen Fluidkanal aufweisen, also eine fluidische Leitung, welche mindestens eine Düsenöffnung der Düse fluidisch mit der mindestens einen Fluidzuführung verbindet. Durch die Düsenöffnung kann das Fluid austreten und das Reinigungsgut beaufschlagen. Dabei können ein einzelner Fluidkanal und eine einzelne Düsenöffnung vorgesehen sein, oder es können auch getrennte Kanäle und getrennte Öffnungen vorgesehen sein.

Wie oben ausgeführt, ist die Beaufschlagungsvorrichtung eingerichtet, um in mindestens einem Reinigungsschritt mittels der Düsen den Hohlraum von auf die Düsen aufgestecktem Reinigungsgut mit dem Reinigungsfluid zu beaufschlagen, insbesondere mit mindestens einer Reinigungsflüssigkeit, und um in mindestens einem Trocknungsschritt mittels der Düsen den Hohlraum des auf die Düsen aufgesteckten Reinigungsguts mit Druckgas zu beaufschlagen. So kann das Spülsystem, insbesondere die Spülmaschine, beispielsweise mindestens eine Steuerung aufweisen, welche eingerichtet ist, um mindestens ein Programm zu steuern, welches zumindest den Reinigungsschritt und den Trocknungsschritt als Programmschritte umfasst, insbesondere als getrennte Programmschritte. So können beispielsweise einer oder mehrere Reinigungsschritte umfasst sein, in denen die Beaufschlagung mit dem Reinigungsfluid, insbesondere der Reinigungsflüssigkeit, erfolgt, beispielsweise zunächst mindestens ein Waschschritt mit einer Beaufschlagung mit Waschfluid und anschließend mindestens einem Klarspülschritt mit einer Beaufschlagung mit Klarspülfluid, wobei sich an den mindestens einen Reinigungsschritt unmittelbar oder mittelbar mindestens ein Trocknungsschritt mit der Beaufschlagung mit dem Druckgas anschließt. Die Spülmaschine kann insbesondere als Programmautomat ausgestaltet sein. Für das Reinigen mit dem beschriebenen Spülkorb können ein oder mehrere spezielle Reinigungsprogramme vorgesehen sein. So kann beispielsweise ein reguläres Reinigungsprogramm mit mindestens einem Waschschritt und mindestens einem Klarspülschritt vorgesehen sein. Alternativ oder zusätzlich können ein oder mehrere weitere Programme vorgesehen sein, welche spezielle Funktionen erfüllen. So können auch ein oder mehrere Programme vorgesehen sein, welche mindestens einen Entkalkungsschritt zum Entkalken des Reinigungsguts mittels der Düsen umfassen, beispielsweise mittels einer speziellen Entkalkungschemie in dem Waschfluid. Alternativ oder zusätzlich können auch ein oder mehrere andere Arten von speziellen Reinigungsschritten mittels der Düsen durchgeführt werden. Wiederum alternativ oder zusätzlich kann auch mindestens ein Flaschenreinigungsprogramm vorgesehen sein, bei welchem mindestens ein Waschschritt und/oder mindestens ein Klarspülschritt vorgesehen sind, welche nicht kontinuierlich ablaufen, sondern bei denen die Beaufschlagung mit Waschfluid und/oder mit Klarspülfluid einmal oder mehrfach unterbrochen wird. Insbesondere eine Beaufschlagung mit Waschfluid kann dabei unterbrochen werden, wobei eine Beaufschlagung mit Klarspülfluid auch kontinuierlich erfolgen kann. So kann beispielsweise eine Umwälzung von Waschfluid im Umwälzbetrieb mit zeitlichen Unterbrechungen durchgeführt werden. Die Unterbrechung der Beaufschlagung mit Fluid kann insbesondere dazu führen, dass ein Befüllen eines Innenraums der Gefäße mit Fluid, insbesondere eines Innenraums der Flaschen, verhindert wird, da oftmals ein ausreichendes Ablaufen des Fluids durch den engen Flaschenhals verhindert wird. Durch die Unterbrechungen kann eventuell aufgestautes Waschfluid und/oder Klarspülfluid aus dem Innenraum auslaufen, um danach den wieder einsetzenden Strahl in der Flasche nicht zu beeinträchtigen und somit eine gute Reinigungsleistung sicherzustellen.

Das vorgeschlagene Spülsystem kann insbesondere eine effiziente Trocknung des Reinigungsguts ermöglichen. Das Spülsystem kann mit vergleichsweise geringem apparativem Aufwand umgesetzt werden und dennoch ein zuverlässiges Trocknungsergebnis erzielen. Die Verwendung eines speziellen Gebläses, welches für die Beförderung von feuchter Luft geeignet ist, ist grundsätzlich nicht erforderlich. Zudem lässt sich eine einfache Handhabung des gespülten Reinigungsguts sicherstellen. Ein sicheres Trocknungsergebnis kann durch einen zwangsweisen Luftaustausch innerhalb der Hohlräume des Reinigungsguts, beispielsweise innerhalb der Flaschen, gewährleistet werden.

Die Druckbeaufschlagungsvorrichtung kann insbesondere mindestens ein in der Spülmaschine integriertes Gebläse umfassen. Dieses Gebläse kann beispielsweise mindestens ein Lüfterrad umfassen. Beispielsweise kann es sich um ein durch einen Elektromotor angetriebenes Lüfterrad handeln. Das Gebläse kann insbesondere in einer Verschlussvorrichtung der Spülmaschine integriert sein, insbesondere in einer Tür. Beispielsweise kann die Spülmaschine eine Frontlader-Geschirrspülmaschine umfassen, beispielsweise eine als Programmautomat ausgestaltete Frontlader-Geschirrspülmaschine, wobei das Gebläse beispielsweise in einer als Frontklappe ausgestalteten Tür integriert sein kann, beispielsweise in einer Verkleidung der Tür oder Frontklappe. Alternativ kann das Gebläse auch beispielsweise auf einer Außenseite der Tür angeordnet sein. Sind andere Arten von Verschlussvorrichtungen vorgesehen, so kann beispielsweise das Gebläse in dieser anderen Art der Verschlussvorrichtung integriert sein. Alternativ oder zusätzlich kann das Gebläse jedoch auch ganz oder teilweise in anderen Bestandteilen der Spülmaschine integriert sein.

Das Gebläse kann insbesondere mindestens eine Energieversorgung umfassen, beispielsweise mindestens ein Netzteil für eine externe Energieversorgung und/oder mindestens einen Energiespeicher. So kann allgemein die Energieversorgung beispielsweise ausgewählt sein aus der Gruppe bestehend aus: einer externen Energieversorgung, insbesondere über mindestens ein Netzteil; einem Energiespeicher, insbesondere einem Akkumulator; einer induktiven Energieversorgung.

Wie oben ausgeführt, kann die Druckbeaufschlagungsvorrichtung auch auf eine Druckbeaufschlagung zurückgreifen, welche auf einer außerhalb der Spülmaschine angeordneten Druckgasquelle beruht. Hierbei kann es sich beispielsweise um einen externen Kompressor, eine externe Druckgasflasche oder auch um eine bauseitige Druckgasleitung handeln. Auch eine Kombination der genannten Möglichkeiten ist denkbar. So kann beispielsweise die Druckbeaufschlagungsvorrichtung der Spülmaschine mindestens einen Druckgasanschluss aufweisen, und das Spülsystem kann weiterhin mindestens eine externe Druckgasquelle aufweisen, welche ganz oder teilweise außerhalb der Spülmaschine angeordnet ist. Die externe Druckgasquelle kann mit dem Druckgasanschluss verbindbar sein, beispielsweise durch eine Schlauchverbindung und/oder eine Rohrleitung. Beispielsweise kann die Spülmaschine mindestens einen Druckstutzen und/oder eine andere Art von Druckgasanschluss aufweisen, beispielsweise mit einem Schnellverschluss und/oder einer Schraubverbindung, wobei über den Druckstutzen die Druckbeaufschlagungsvorrichtung der Spülmaschine mit der externen Druckgasquelle verbunden werden kann oder verbunden ist. Die externe Druckgasquelle kann insbesondere mindestens eine Vorrichtung umfassen, ausgewählt aus der Gruppe bestehend aus: einem externen Trocknungsaggregat, insbesondere einem externen Gebläse und/oder einem externen Kompressor; einer bauseitigen Druckgasleitung.

Das Spülsystem kann weiterhin mindestens eine Aufbereitungsvorrichtung aufweisen, um das Druckgas vor der Beaufschlagung des Reinigungsguts aufzubereiten. Der Begriff "Aufbereitungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens eine Eigenschaft des Druckgases vor Beaufschlagung des Reinigungsguts zu beeinflussen, beispielsweise mindestens eine Eigenschaft ausgewählt aus der Gruppe bestehend aus: einer Reinheit des Druckgases; einer chemischen Zusammensetzung des Druckgases; einem Feuchtegehalt des Druckgases; einer Partikelbeladung des Druckgases; einer Keimbeladung des Druckgases. Die Aufbereitungsvorrichtung kann beispielsweise mindestens ein Element umfassen, ausgewählt aus der Gruppe bestehend aus: einer Trocknungsvorrichtung; einem Filter; einer Temperiervorrichtung.

In dem Korbboden ist mindestens eine Druckgaszuführung vorgesehen. In den Düsen ist entsprechend jeweils mindestens ein Druckgaskanal vorgesehen, wobei die Druckgaszuführung fluidisch mit dem Druckgaskanal in Verbindung steht. Auf diese Weise kann eine Druckgasbeaufschlagung bis hin zu einer Düsenöffnung erfolgen. Das Spülsystem ist dabei nach der folgenden Art ausgebildet, um die Beaufschlagung des Reinigungsguts mit dem Reinigungsfluid zu bewirken:
- in dem Korbboden ist weiterhin mindestens eine von der Druckgaszuführung getrennt ausgebildete Fluidzuführung vorgesehen, und in den Düsen ist jeweils mindestens ein von dem Druckgaskanal getrennt ausgebildeter Fluidkanal vorgesehen, wobei das Spülsystem eingerichtet ist, um mittels der Beaufschlagungsvorrichtung die Fluidzuführung und den Fluidkanal mit Reinigungsfluid zu beaufschlagen und mittels der Druckbeaufschlagungsvorrichtung getrennt die Druckgaszuführung und den Druckgaskanal mit Druckgas zu beaufschlagen.

So sind getrennte Leitungssysteme für das mindestens eine Reinigungsfluid und das Druckgas in dem Spülkorb vorgesehen .

Die Spülmaschine kann insbesondere derart eingerichtet sein, dass die Druckbeaufschlagungsvorrichtung automatisch an die Druckgaszuführung ankoppelt. Dieses automatische Ankoppeln, also ohne dass ein Benutzer hierfür separat einen Auslösemechanismus betätigen muss, kann beispielsweise im Rahmen eines Programmablaufs erfolgen, beispielsweise gesteuert durch eine Steuerung der Spülmaschine. Alternativ oder zusätzlich kann die automatische Ankopplung bei einem bestimmten Bewegungsvorgang der Spülmaschine erfolgen, welcher mindestens einem weiteren Zweck dient. So kann, wie oben ausgeführt, die Spülmaschine insbesondere mindestens eine Verschlussvorrichtung aufweisen, beispielsweise mindestens eine Tür, insbesondere eine Frontklappe. Die Druckbeaufschlagungsvorrichtung kann derart eingerichtet sein, dass diese Verschlussvorrichtung beim Schließen automatisch an die Druckgaszuführung ankoppelt, insbesondere indem die Druckbeaufschlagungsvorrichtung gegen den Spülkorb gepresst wird. So kann, wie oben ausgeführt, die Druckbeaufschlagungsvorrichtung insbesondere ganz oder teilweise in die Verschlussvorrichtung, beispielsweise die Frontklappe, integriert sein. Beim Schließen kann beispielsweise das Gebläse oder ein mit dem Gebläse verbundener Druckstutzen oder auch ein anderes gasführendes Teil der Druckbeaufschlagungsvorrichtung gegen eine entsprechende Öffnung in dem Spülkorb gepresst werden, so dass eine gasdichte Verbindung entstehen kann.

Zur Verbindung der Spülmaschine und des Spülprogramms kann das Sprühsystem weiterhin mindestens einen Anschlussadapter aufweisen. Der Anschlussadapter kann insbesondere eingerichtet sein, um die Beaufschlagungsvorrichtung der Spülmaschine fluidisch mit dem in die Reinigungskammer eingebrachten Spülkorb zu verbinden. Der Anschlussadapter kann insbesondere getrennt von der Druckbeaufschlagungsvorrichtung ausgebildet sein. Der Begriff "Anschlussadapter", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um ein fluidisches System der Spülmaschine, insbesondere eine Beaufschlagungsvorrichtung der Spülmaschine, fluidisch mit einem Spülkorb zu verbinden. Der Anschlussadapter kann insbesondere mindestens einen Grundkörper aufweisen, welcher als Träger für den Spülkorb dienen kann und welcher mindestens eine Kanalstruktur zur fluidischen Verbindung der Spülmaschine mit dem Spülkorb aufweist. Der Anschlussadapter kann einteilig oder mehrteilig ausgestaltet sein.

Der Anschlussadapter kann insbesondere reversibel auf eine Wascharm-Nabe der Spülmaschine, insbesondere eines Beaufschlagungssystems einer Spülmaschine, montierbar sein. Der Begriff "Wascharm-Nabe", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Spülmaschinen-seitiges Bauteil oder eine Kombination mehrerer Spülmaschinen-seitiger Bauteile beziehen, welche eingerichtet sind, um einen Wascharm mechanisch zu halten, insbesondere drehbar zu halten, und/oder welche eingerichtet sind, um einen Wascharm mit mindestens einem Reinigungsfluid zu beaufschlagen. Dabei kann die Wascharm-Nabe beispielsweise selbst starr oder auch beweglich gelagert sein. So kann die Wascharm-Nabe selbst beispielsweise fest und nicht-drehbar in der Reinigungskammer aufgenommen sein und kann beispielsweise selbst ein Lager für den mindestens einen Wascharm, insbesondere ein Drehlager für den mindestens einen Wascharm, bereitstellen. Insbesondere kann die Wascharm-Nabe mindestens ein Bauelement der Spülmaschine umfassen, das einerseits einen Lagerzapfen für den mindestens einen Wascharm aufweist und welches weiterhin mindestens einen Fluidkanal für mindestens ein Reinigungsfluid aufweist, beispielsweise mindestens einen Fluidkanal für mindestens ein Waschfluid und mindestens einen Fluidkanal für mindestens ein Klarspülfluid. Die Wascharm- Nabe kann insbesondere weiterhin mindestens ein Bauelement aufweisen, mit dem eine Befestigung des Wascharms in der Spülmaschine, insbesondere in der Reinigungskammer, möglich ist.

Zur reversiblen Montage des Anschlussadapters auf der Wascharm-Nabe der Spülmaschine kann der Anschlussadapter beispielsweise eine Anschlussbuchse aufweisen, welche auf die Wascharm-Nabe aufgesteckt werden kann, so dass beispielsweise eine Waschfluidleitung in dem Anschlussadapter mit Waschfluid aus der Wascharm-Nabe versorgt wird und eine Klarspülfluidleitung in dem Anschlussadapter mit Klarspül-fluid aus der Wascharm-Nabe versorgt wird. Auf diese Weise kann der Anschlussadapter an Fluidsysteme der Spülmaschine angeschlossen werden.

Der reversible Anschluss kann, wie nachfolgend noch näher beschrieben wird, insbesondere durch ein Stecksystem erfolgen, beispielsweise ein Stecksystem mit Schnellverschluss. So kann beispielsweise der Anschlussadapter mindestens einen manuellen betätigbaren Riegel aufweisen, welcher gelöst werden kann, um den Anschlussadapter auf die Wascharm-Nabe aufzubringen und wieder von der Wascharm-Nabe zu entfernen. So kann der Anschlussadapter beispielsweise anstelle eines Wascharms auf die Wascharm-Nabe aufgebracht werden und wieder gegen diesen Wascharm ausgetauscht werden.

Der Anschlussadapter kann insbesondere mindestens eine Fluidleitung für mindestens ein Reinigungsfluid aufweisen. Diese mindestens eine Fluidleitung kann beispielsweise in mindestens einem Grundkörper des Anschlussadapters ausgebildet sein oder aufgenommen sein.

Der Anschlussadapter kann sich insbesondere in einem in der Spülmaschine montierten Zustand von der Wascharm-Nabe zu einer Rückwand einer Reinigungskammer der Spülmaschine erstrecken. So kann der Anschlussadapter beispielsweise im Wesentlichen S-förmig ausgebildet sein, wobei ein Ende des S mit der Wascharm-Nabe verbunden werden kann und ein gegenüberliegendes Ende mit dem Spülkorb.

Die mindestens eine Fluidleitung kann insbesondere in mindestens einer entsprechenden Anschlussöffnung des Anschlussadapters münden, beispielsweise in einer Kontaktfläche des Anschlussadapters, welche gegen den Spülkorb gepresst werden kann, so dass mindestens eine Anschlussöffnung des Spülkorbs mit mindestens einer entsprechenden Anschlussöffnung des Anschlussadapters zur Deckung kommt und Reinigungsfluid in den Spülkorb strömen kann. So kann der Anschlussadapter beispielsweise mindestens einen Fluidadapter aufweisen, welcher gegen den Spülkorb gepresst werden kann und in welchem sich die mindestens eine Anschlussöffnung des Anschlussadapters befindet.

So kann der Spülkorb beispielsweise mindestens eine in einer Stirnfläche angeordnete Anschlussöffnung für die Zuführung von Reinigungsfluid aufweisen. Der Spülkorb kann weiterhin mindestens eine Öffnung für die Zufuhr von Druckgas aufweisen. Diese kann separat von der Anschlussöffnung ausgebildet sein, beispielsweise auf einer gegenüberliegenden Seite des Spülkorbs. So können die mindestens eine Anschlussöffnung und die mindestens eine Öffnung für die Zufuhr des Druckgases beispielsweise auf einander gegenüberliegenden Seiten angeordnet sein. Beispielsweise kann durch die Verschlussvorrichtung der Spülkorb gegen den Anschlussadapter gepresst werden oder umgekehrt, so dass eine fluiddichte Verbindung zwischen dem Spülkorb und dem Anschlussadapter entsteht.

Auf der gegenüberliegenden Seite kann die Verschlussvorrichtung gegen den Spülkorb gepresst werden, so dass über die dort befindliche Öffnung Druckgas von einer ganz oder teilweise in der Verschlussvorrichtung integrierten Druckbeaufschlagungsvorrichtung in den Spülkorb strömen kann. In dem Spülkorb kann beispielsweise ein Ventil vorgesehen sein, so dass beispielsweise kein Reinigungsfluid in die Druckbeaufschlagungsvorrichtung strömen kann, beispielsweise ein Rückschlagventil.

In einem weiteren Aspekt wird ein Verfahren zur Reinigung von Reinigungsgut mit mindestens einem Hohlraum vorgeschlagen, insbesondere zur Reinigung mindestens eines Gefäßes und insbesondere mindestens einer Flasche. Das Verfahren umfasst die nachfolgend näher genannten Schritte. Diese Schritte können in der genannten Reihenfolge durchgeführt werden. Auch eine andere Reihenfolge ist jedoch grundsätzlich möglich. Weiterhin können zwei oder mehr der genannten Verfahrensschritte zeitlich überlappend oder gleichzeitig durchgeführt werden. Weiterhin können einer oder mehrere der genannten Verfahrensschritte einfach oder auch wiederholt durchgeführt werden. Das Verfahren kann über die genannten Schritte hinaus weitere Verfahrensschritte umfassen, welche nicht genannt sind.

Das Verfahren umfasst die folgenden Schritte:
a) Bereitstellen mindestens einer Spülmaschine, wobei die Spülmaschine mindestens eine Reinigungskammer zur Aufnahme des Reinigungsguts umfasst, wobei die Spülmaschine weiterhin mindestens eine Beaufschlagungsvorrichtung zur Beaufschlagung des Reinigungsguts mit mindestens einem Reinigungsfluid aufweist, wobei die Spülmaschine weiterhin mindestens eine Druckbeaufschlagungsvorrichtung zur Beaufschlagung des Reinigungsguts mit Druckgas, insbesondere Druckluft, aufweist
b) Bereitstellen mindestens eines in die Reinigungskammer einbringbaren Spülkorbs mit mindestens einem Korbboden und einer Mehrzahl von sich von dem Korbboden aus erstreckenden Düsen, wobei in dem Korbboden mindestens eine Druckgaszuführung vorgesehen ist, wobei in den Düsen jeweils mindestens ein Druckgaskanal vorgesehen ist, wobei die Druckgaszuführung fluidisch mit dem Druckgaskanal in Verbindung steht,
c) Aufstecken des Reinigungsguts auf mindestens eine der Düsen, derart, dass die Düse in den Hohlraum des Reinigungsguts ragt;
d) Beaufschlagen des Hohlraums mit Reinigungsfluid mittels der Beaufschlagungsvorrichtung und der Düsen; und
e) Trocknung des Hohlraums durch Beaufschlagung des Hohlraums mit Druckgas mittels der Düsen,
wobei das Beaufschlagung des Reinigungsguts mit dem Reinigungsfluid nach der folgenden Art bewirkt wird:
- in dem Korbboden ist weiterhin mindestens eine von der Druckgaszuführung getrennt ausgebildete Fluidzuführung vorgesehen und in den Düsen ist jeweils mindestens ein von dem Druckgaskanal getrennt ausgebildeter Fluidkanal vorgesehen, wobei das Spülsystem eingerichtet ist, um mittels der Beaufschlagungsvorrichtung die Fluidzuführung und den Fluidkanal mit Reinigungsfluid beaufschlagt werden und mittels der Druckbeaufschlagungsvorrichtung getrennt die Druckgaszuführung und den Druckgaskanal mit Druckgas beaufschlagt werden.

Das Verfahren kann insbesondere die Verwendung eines Spülsystems gemäß der vorliegenden Erfindung, beispielsweise gemäß einer oder mehrerer der oben beschriebenen Ausgestaltungen und/oder gemäß einer oder mehrerer der nachfolgend noch näher beschriebenen Ausführungsformen, umfassen.

Mit dem vorgeschlagenen Spielsystem und dem vorgeschlagenen Verfahren lässt sich innerhalb der Spülmaschine eine sichere und zuverlässige Trocknung gewährleisten, auch bei ansonsten schwierig zu trocknendem Reinigungsgut wie beispielsweise Flaschen mit engem Hals. Gleichzeitig können zusätzliche Handhabungsschritte vermieden werden, wie beispielsweise ein Herausnehmen des Spülkorbs mit dem Reinigungsgut nach der Beaufschlagung mit Reinigungsfluid in der Spülmaschine und eine Überführung in einen Trockenschrank. Diese Vorteile lassen sich insbesondere realisieren durch ein einfaches zusätzliches Gebläse in oder an einer Tür der Spülmaschine. Ein Luftkanal des Gebläses kann an einen entsprechenden Kanal im Spülkorb, der beispielsweise als Flaschenkorb ausgestaltet sein kann, andocken. Ein Rückschlagventil kann beispielsweise Spülflüssigkeit und Trocknungsluft trennen. Alternativ oder zusätzlich kann ein weiterer Kanal im Spülkorb vorgesehen sein, welcher ausschließlich für das Trocknungsgas, beispielsweise die Luft, vorgesehen ist. Das Gebläse kann beispielsweise durch die Tür hindurch mittelst eines Kabels mit Strom versorgt werden, oder auch beispielsweise induktiv oder mittels mindestens eines Energiespeichers wie beispielsweise eines Akkumulators. Alternativ oder zusätzlich zu einem Gebläse in der Spülmaschine kann beispielsweise auch ein externes Trocknungsaggregat eingesetzt werden, beispielsweise ein Kompressor, und es kann beispielsweise eine Luftleitung von dort durch eine Wand der Reinigungskammer zu dem Anschlussadapter und/oder zu dem Spülkorb geführt werden. Allgemein kann in dem Anschlussadapter beispielsweise mindestens ein Ventil vorgesehen sein, welches beispielsweise eine Umschaltung zwischen einer Druckgasbeaufschlagung und/oder einer Beaufschlagung mit Reinigungsflüssigkeit auswählt. Beispielsweise kann dieses Ventil mindestens eine Luftklappe und/oder ein Umschaltventil umfassen. Auf diese Weise kann der Anschlussadapter beispielsweise an einer Druckgaszufuhr zu dem Spülkorb beteiligt werden.

### Kurze Beschreibung der Figur

Weitere Einzelheiten und Merkmale ergeben sich aus der nachfolgenden Beschreibung eines Beispiels. Dieses Beispiel dient lediglich zum Verständnis der Erfindung, und zeigt nicht alle Merkmale der Erfindung gemäß den unabhängigen Ansprüchen. Das Beispiel ist in den Figuren schematisch dargestellt.

Im Einzelnen zeigt:
- Figur 1: ein Beispiel eines Spülsystems in einer Schnittdarstellung von der Seite.

### Beschreibung des Beispiels

In der Figur 1 ist in einer Schnittdarstellung von der Seite ein Beispiel eines Spülsystems 110 zur Reinigung von Reinigungsgut 112 gezeigt. Das Reinigungsgut 112 weist mindestens einen Hohlraum 114 auf. Beispielsweise kann es sich bei diesem Reinigungsgut 112 um Flaschen handeln.

Das Spülsystem 110 umfasst eine Spülmaschine 116, welche in dem Beispiel exemplarisch als Frontlader-Geschirrspülmaschine ausgestaltet sein kann. Auch andere Ausgestaltungen sind jedoch möglich. Weiterhin umfasst das Spülsystem 110 mindestens einen Spülkorb 118 und optional, wie in der Figur dargestellt, mindestens einen Anschlussadapter 120.

Die Spülmaschine 116 weist ein Gehäuse 122 auf, in welchem eine Reinigungskammer 124 zur Aufnahme des Reinigungsguts 112 vorgesehen ist. Diese Reinigungskammer 124 ist durch eine Verschlussvorrichtung 126 verschließbar, welche im vorliegenden Fall exemplarisch als Tür oder Klappe 128 ausgestaltet sein kann. Auch andere Ausgestaltungen sind jedoch möglich.

Die Spülmaschine 116 weist weiterhin eine Beaufschlagungsvorrichtung 130 zur Beaufschlagung des Reinigungsguts 112 mit mindestens einem Reinigungsfluid auf. Diese Beaufschlagungsvorrichtung 130 ist hier nur schematisch und teilweise dargestellt. Beispielsweise kann die Beaufschlagungsvorrichtung 130 mindestens einen Tank 132 und mindestens eine Pumpe 134 umfassen, sowie einen oder mehrere Düsensysteme 136. Es können ein oder mehrere Tanks 132 vorgesehen sein, so dass die Spülmaschine 116 beispielsweise als Einkreis-Spülmaschine oder auch als Mehrkreis-Spülmaschine ausgestaltet sein kann. Die Beaufschlagungsvorrichtung 130 kann beispielsweise eine Wascharm-Nabe 138 für einen unteren Wascharm aufweisen, auf welche anstelle des unteren Wascharms der Anschlussadapter 120 in der in Figur 1 gezeigten Darstellung aufgesteckt ist. Allgemein kann exemplarisch für die Ausgestaltung der Beaufschlagungsvorrichtung 130 beispielsweise auf DE 10 2004 056 052 A1 oder DE 10 2007 025 263 A1 verwiesen werden. Auch andere Ausgestaltungen sind jedoch möglich.

Die Spülmaschine 116 ist eingerichtet, um den Spülkorb 118 in der Reinigungskammer 124 aufzunehmen, und die Beaufschlagungsvorrichtung 130 ist eingerichtet, um das Reinigungsgut 112 mittels nachfolgend noch näher beschriebener Düsen 139 des Spülkorbs 118 mit Reinigungsfluid zu beaufschlagen.

Die Spülmaschine 116 umfasst weiterhin mindestens eine Druckbeaufschlagungsvorrichtung 141 zur Beaufschlagung des Reinigungsguts 112 mit Druckgas, insbesondere Druckluft. Exemplarisch ist diese Druckbeaufschlagungsvorrichtung in dem dargestellten Beispiel als Gebläse 143 ausgestaltet, welches in oder an der Tür 128 montiert sein kann. Wie oben ausgeführt, können jedoch alternativ oder zusätzlich auch externe Komponenten eingesetzt werden, und/oder das Gebläse 143 kann ganz oder teilweise an einer anderen Stelle angeordnet sein.

Wie oben ausgeführt, umfasst das Spülsystem 110 weiterhin den mindestens einen in die Reinigungskammer 124 einbringbaren Spülkorb 118. Dieser weist mindestens einen Korbboden 140 und eine Mehrzahl der sich von dem Korbboden 140 aus erstreckenden Düsen 139 auf. Dabei können die Düsen 139 unmittelbar von dem Korbboden 140 ausgehen oder können, wie in der Schnittdarstellung gezeigt, beabstandet von dem Korbboden 140 beginnen und sich dann beispielsweise senkrecht von dem Korbboden 140 weg erstrecken. Das Reinigungsgut 112 kann beispielsweise auf diese Düsen 139 aufgesteckt werden.

Die Beaufschlagungsvorrichtung 130 ist eingerichtet, um in mindestens einem Reinigungsschritt mittels der Düsen 139 den Hohlraum 114 des Reinigungsguts 112 mit dem Reinigungsfluid zu beaufschlagen. Diese Beaufschlagung kann beispielsweise über den Anschlussadapter 120 erfolgen, welcher beispielsweise in einem Anschlussbereich 142 gegen den Spülkorb 118 gepresst werden kann, um so beispielsweise mindestens eine in dem Korbboden 118 ausgebildete Fluidzuführung 144 und darüber mindestens einen Fluidkanal 146 in den Düsen 139 mit Reinigungsfluid zu beaufschlagen.

Die Spülmaschine 116 ist weiterhin eingerichtet, um in mindestens einem Trocknungsschritt mittels der Düsen 139 den Hohlraum 114 des auf die Düsen aufgesteckten Reinigungsguts 112 mit Druckgas zu beaufschlagen. Hierfür kann beispielsweise die Druckbeaufschlagungsvorrichtung 141 mindestens einen Luftkanal 148 aufweisen, welcher mit dem Gebläse 143 in Verbindung steht. Dieser Luftkanal 148 kann beispielsweise gegen den Spülkorb 118 gepresst werden, um die Düsen 139 mit Druckgas, insbesondere Druckluft, zu beaufschlagen. Dies kann beispielsweise, wie in Figur 1 gezeigt, über dieselbe Fluidzuführung 144 und denselben Fluidkanal 146 erfolgen, über die auch die Beaufschlagung mit Reinigungsfluid erfolgt, wobei diese Ausgestaltung jedoch nicht Teil der beanspruchten Erfindung ist. Um zu verhindern, dass Reinigungsfluid in den Luftkanal 148 und das Gebläse 143 gerät, kann beispielsweise an einem Anschluss 150 der Druckbeaufschlagungsvorrichtung 141 zum Spülkorb 118 oder auch an anderer Stelle in dem Spülsystem 110 mindestens ein Ventil 152 vorgesehen sein, beispielsweise mindestens ein Rückschlagventil.

Der Fluidkanal 146 fungiert bei dem Ausführungsbeispiel gemäß Figur 1 in Doppelfunktion auch als Druckgaskanal 147, und die Fluidzuführung 144 fungiert entsprechend auch als Druckgaszuführung 145, so dass dieses Beispiel nicht der Definition der Erfindung in den vorliegenden Ansprüchen entspricht. Die vorliegende Erfindung umfasst dagegen die Ausgestaltungen, bei denen die mindestens eine Druckgaszuführung 145 in dem Spülkorb 118 getrennt von der Fluidzuführung 144 ausgebildet ist, und in denen der Druckgaskanal 147 getrennt von dem Fluidkanal 146 ausgebildet ist.

Beim Schließen der Tür 128 kann beispielsweise der Anschluss 150 gegen den Spülkorb 118 gepresst werden, so dass eine gasdichte Verbindung zwischen dem Luftkanal 148 und der Fluidzuführung 144 entstehen kann.

### Bezugszeichenliste

- 110: Spülsystem
- 112: Reinigungsgut
- 114: Hohlraum
- 116: Spülmaschine
- 118: Spülkorb
- 120: Anschlussadapter
- 122: Gehäuse
- 124: Reinigungskammer
- 126: Verschlussvorrichtung
- 128: Tür
- 130: Beaufschlagungsvorrichtung
- 132: Tank
- 134: Pumpe
- 136: Düsensystem
- 138: Wascharm-Nabe
- 139: Düse
- 140: Korbboden
- 141: Druckbeaufschlagungsvorrichtung
- 142: Anschlussbereich
- 143: Gebläse
- 144: Fluidzuführung
- 145: Druckgaszuführung
- 146: Fluidkanal
- 147: Druckgaskanal
- 148: Luftkanal
- 150: Anschluss
- 152: Ventil

## Patentansprüche

1. Spülsystem (110) zur Reinigung von Reinigungsgut (112) mit mindestens einem Hohlraum (114), umfassend:
- mindestens eine Spülmaschine (116), wobei die Spülmaschine (116) mindestens eine Reinigungskammer (124) zur Aufnahme des Reinigungsguts (112) umfasst, wobei die Spülmaschine (116) weiterhin mindestens eine Beaufschlagungsvorrichtung (130) zur Beaufschlagung des Reinigungsguts (112) mit mindestens einem Reinigungsfluid aufweist, wobei die Spülmaschine (116) weiterhin mindestens eine Druckbeaufschlagungsvorrichtung (141) zur Beaufschlagung des Reinigungsguts (112) mit Druckgas aufweist;
- mindestens einen in die Reinigungskammer (124) einbringbaren Spülkorb (118) mit mindestens einem Korbboden (140) und einer Mehrzahl von sich von dem Korbboden (140) aus erstreckenden Düsen (139), wobei in dem Korbboden (140) mindestens eine Druckgaszuführung (145) vorgesehen ist, wobei in den Düsen (139) jeweils mindestens ein Druckgaskanal (147) vorgesehen ist, wobei die Druckgaszuführung (145) fluidisch mit dem Druckgaskanal (147) in Verbindung steht,
wobei die Beaufschlagungsvorrichtung (130) eingerichtet ist, um in mindestens einem Reinigungsschritt mittels der Düsen (139) den Hohlraum (114) von auf die Düsen (139) aufgestecktem Reinigungsgut (112) mit dem Reinigungsfluid zu beaufschlagen, und wobei die Spülmaschine (116) weiterhin eingerichtet ist, um in mindestens einem Trocknungsschritt mittels der Düsen (139) den Hohlraum (114) des auf die Düsen (139) aufgesteckten Reinigungsguts (112) mit Druckgas zu beaufschlagen, **dadurch gekennzeichnet, dass** das Spülsystem (110) nach der folgenden Art ausgebildet ist, um die Beaufschlagung des Reinigungsguts (112) mit dem Reinigungsfluid zu bewirken:
- in dem Korbboden (140) ist weiterhin mindestens eine von der Druckgaszuführung (145) getrennt ausgebildete Fluidzuführung (144) vorgesehen und in den Düsen (139) ist jeweils mindestens ein von dem Druckgaskanal (147) getrennt ausgebildeter Fluidkanal (146) vorgesehen, wobei das Spülsystem (110) eingerichtet ist, um mittels der Beaufschlagungsvorrichtung (130) die Fluidzuführung (144) und den Fluidkanal (146) mit Reinigungsfluid zu beaufschlagen und mittels der Druckbeaufschlagungsvorrichtung (141) getrennt die Druckgaszuführung (145) und den Druckgaskanal (147) mit Druckgas zu beaufschlagen.

2. Spülsystem (110) nach dem vorhergehenden Anspruch, wobei die Druckbeaufschlagungsvorrichtung (141) mindestens ein in der Spülmaschine (116) integriertes Gebläse (143) umfasst.

3. Spülsystem (110) nach dem vorhergehenden Anspruch, wobei das Gebläse (143) in einer Verschlussvorrichtung (126) der Spülmaschine (116) integriert ist.

4. Spülsystem (110) nach einem der vorhergehenden Ansprüche 2 und 3, wobei das Gebläse (143) mindestens eine Energieversorgung umfasst, ausgewählt aus der Gruppe bestehend aus: einer externen Energieversorgung; einem Energiespeicher; einer induktiven Energieversorgung.

5. Spülsystem (110) nach einem der vorhergehenden Ansprüche, wobei die Druckbeaufschlagungsvorrichtung (141) mindestens einen Druckgasanschluss aufweist, wobei das Spülsystem (110) weiterhin eine externe Druckgasquelle aufweist, wobei die externe Druckgasquelle mit dem Druckgasanschluss verbindbar ist.

6. Spülsystem (110) nach dem vorhergehenden Anspruch, wobei die externe Druckgasquelle mindestens eine Vorrichtung umfasst, ausgewählt aus der Gruppe bestehend aus: einem externen Trocknungsaggregat, insbesondere einem externen Gebläse und/oder einem externen Kompressor; einer bauseitigen Druckgasleitung.

7. Spülsystem (110) nach einem der vorhergehenden Ansprüche, wobei das Spülsystem (110) weiterhin mindestens eine Aufbereitungsvorrichtung aufweist, um das Druckgas vor der Beaufschlagung des Reinigungsguts (112) aufzubereiten.

8. Spülsystem (110) nach dem vorhergehenden Anspruch, wobei die Aufbereitungsvorrichtung mindestens ein Element umfasst, ausgewählt aus der Gruppe bestehend aus: einer Trocknungsvorrichtung; einem Filter; einer Temperiervorrichtung.

9. Spülsystem (110) nach einem der vorhergehenden Ansprüche, wobei die Spülmaschine (116) derart eingerichtet ist, dass die Druckbeaufschlagungsvorrichtung (141) automatisch an die Druckgaszuführung (145) ankoppelt.

10. Spülsystem (110) nach dem vorhergehenden Anspruch, wobei die Spülmaschine (116) mindestens eine Verschlussvorrichtung (126) aufweist, wobei die Druckbeaufschlagungsvorrichtung (141) derart eingerichtet ist, dass diese beim Schließen der Verschlussvorrichtung (126) automatisch an die Druckgaszuführung (145) ankoppelt.

11. Spülsystem (110) nach einem der vorhergehenden Ansprüche, weiterhin umfassend mindestens einen Anschlussadapter (120), wobei der Anschlussadapter (120) eingerichtet ist, um die Beaufschlagungsvorrichtung (130) der Spülmaschine (116) fluidisch mit dem in die Reinigungskammer (124) eingebrachten Spülkorb (118) zu verbinden.

12. Spülsystem (110) nach dem vorhergehenden Anspruch, wobei der Anschlussadapter (120) getrennt von der Druckbeaufschlagungsvorrichtung (141) ausgebildet ist.

13. Verfahren zur Reinigung von Reinigungsgut (112) mit mindestens einem Hohlraum (114), insbesondere mindestens eines Gefäßes und insbesondere mindestens einer Flasche, umfassend die folgenden Schritte:
a) Bereitstellen mindestens einer Spülmaschine (116), wobei die Spülmaschine (116) mindestens eine Reinigungskammer (124) zur Aufnahme des Reinigungsguts (112) umfasst, wobei die Spülmaschine (116) weiterhin mindestens eine Beaufschlagungsvorrichtung (130) zur Beaufschlagung des Reinigungsguts (112) mit mindestens einem Reinigungsfluid aufweist, wobei die Spülmaschine (116) weiterhin mindestens eine Druckbeaufschlagungsvorrichtung (141) zur Beaufschlagung des Reinigungsguts (112) mit Druckgas, insbesondere Druckluft, aufweist
b) Bereitstellen mindestens eines in die Reinigungskammer (124) einbringbaren Spülkorbs (118) mit mindestens einem Korbboden (140) und einer Mehrzahl von sich von dem Korbboden (140) aus erstreckenden Düsen (139), wobei in dem Korbboden (140) mindestens eine Druckgaszuführung (145) vorgesehen ist, wobei in den Düsen (139) jeweils mindestens ein Druckgaskanal (147) vorgesehen ist, wobei die Druckgaszuführung (145) fluidisch mit dem Druckgaskanal (147) in Verbindung steht;
c) Aufstecken des Reinigungsguts (112) auf mindestens eine der Düsen (139), derart, dass die Düse in den Hohlraum (114) des Reinigungsguts (112) ragt;
d) Beaufschlagen des Hohlraums (114) mit Reinigungsfluid mittels der Beaufschlagungsvorrichtung (130) und der Düsen (139);
e) Trocknung des Hohlraums (114) durch Beaufschlagung des Hohlraums (114) mit Druckgas mittels der Düsen (139),
**dadurch gekennzeichnet, dass** das Beaufschlagen des Reinigungsguts (112) mit dem Reinigungsfluid nach der folgenden Art bewirkt wird:
- in dem Korbboden (140) ist weiterhin mindestens eine von der Druckgaszuführung (145) getrennt ausgebildete Fluidzuführung (144) vorgesehen und in den Düsen (139) ist jeweils mindestens ein von dem Druckgaskanal (147) getrennt ausgebildeter Fluidkanal (146) vorgesehen, wobei mittels der Beaufschlagungsvorrichtung (130) die Fluidzuführung (144) und der Fluidkanal (146) mit Reinigungsfluid beaufschlagt werden und mittels der Druckbeaufschlagungsvorrichtung (141) getrennt die Druckgaszuführung (145) und den Druckgaskanal (147) mit Druckgas beaufschlagt werden.

## Claims

1. Dishwashing system (110) for cleaning washware (112) having at least one cavity (114), comprising:
- at least one dishwasher (116), wherein the dishwasher (116) comprises at least one cleaning chamber (124) for receiving the washware (112), wherein the dishwasher (116) also has at least one application device (130) for applying at least one cleaning fluid to the washware (112), wherein the dishwasher (116) also has at least one pressurization device (141) for applying compressed gas to the washware (112);
- at least one rack (118), which can be introduced into the cleaning chamber (124) and has at least one rack base (140) and a plurality of nozzles (139) extending up from the rack base (140), wherein at least one compressed-gas feed line (145) is provided in the rack base (140), wherein at least one compressed-gas channel (147) is provided in each nozzle (139), wherein the compressed-gas feed line (145) is fluidically connected to the compressed-gas channel (147),
wherein the application device (130) is configured to, in at least one cleaning step, apply the cleaning fluid by means of the nozzles (139) to the cavities (114) of washware (112) mounted on the nozzles (139), and wherein the dishwasher (116) is also configured to, in at least one drying step, apply compressed gas by means of the nozzles (139) to the cavities (114) of the washware (112) mounted on the nozzles (139), **characterized in that** the dishwashing system (110) is designed in the following way, in order to apply the cleaning fluid to the washware (112):
- at least one fluid feed line (144), which is separate from the compressed-gas feed line (145), is also provided in the rack base (140) and at least one fluid channel (146), which is separate from the compressed-gas channel (147), is provided in each nozzle (139), wherein the dishwashing system (110) is configured to apply cleaning fluid to the fluid feed line (144) and to the fluid channel (146) by means of the application device (130) and to apply compressed gas to the compressed-gas feed line (145) and to the compressed-gas channel (147) separately by means of the pressurization device (141).

2. Dishwashing system (110) according to the preceding claim, wherein the pressurization device (141) comprises at least one fan (143) integrated in the dishwasher (116).

3. Dishwashing system (110) according to the preceding claim, wherein the fan (143) is integrated in a closure device (126) of the dishwasher (116).

4. Dishwashing system (110) according to either of the preceding Claims 2 and 3, wherein the fan (143) comprises at least one energy supply means selected from the following group: an external energy supply means; an energy store; an inductive energy supply means.

5. Dishwashing system (110) according to one of the preceding claims, wherein the pressurization device (141) has at least one compressed-gas connection, wherein the dishwashing system (110) also has an external compressed-gas source, wherein the external compressed-gas source can be connected to the compressed-gas connection.

6. Dishwashing system (110) according to the preceding claim, wherein the external compressed-gas source comprises at least one device selected from the following group: an external drying unit, in particular an external fan and/or an external compressor; an on-site compressed-gas line.

7. Dishwashing system (110) according to one of the preceding claims, wherein the dishwashing system (110) also has at least one preparation device, in order to prepare the compressed gas before it is applied to the washware (112).

8. Dishwashing system (110) according to the preceding claim, wherein the preparation device comprises at least one element selected from the following group: a drying device; a filter; a temperature-control device.

9. Dishwashing system (110) according to one of the preceding claims, wherein the dishwasher (116) is configured such that the pressurization device (141) automatically couples to the compressed-gas feed line (145).

10. Dishwashing system (110) according to the preceding claim, wherein the dishwasher (116) has at least one closure device (126), wherein the pressurization device (141) is configured such that it automatically couples to the compressed-gas feed line (145) when the closure device (126) is being closed.

11. Dishwashing system (110) according to one of the preceding claims, also comprising at least one connection adapter (120), wherein the connection adapter (120) is configured to fluidically connect the pressurization device (130) of the dishwasher (116) to the rack (118) introduced in the cleaning chamber (124).

12. Dishwashing system (110) according to the preceding claim, wherein the connection adapter (120) is separate from the pressurization device (141).

13. Method for cleaning washware (112) having at least one cavity (114), in particular at least one vessel and in particular at least one bottle, comprising the following steps:
a) providing at least one dishwasher (116), wherein the dishwasher (116) comprises at least one cleaning chamber (124) for receiving the washware (112), wherein the dishwasher (116) also has at least one pressurization device (130) for applying at least one cleaning fluid to the washware (112), wherein the dishwasher (116) also has at least one pressurization device (141) for applying compressed gas, in particular compressed air, to the washware (112);
b) providing at least one rack (118), which can be introduced into the cleaning chamber (124) and has at least one rack base (140) and a plurality of nozzles (139) extending up from the rack base (140), wherein at least one compressed-gas feed line (145) is provided in the rack base (140), wherein at least one compressed-gas channel (147) is provided in each nozzle (139), wherein the compressed-gas feed line (145) is fluidically connected to the compressed-gas channel (147);
c) mounting the washware (112) onto at least one of the nozzles (139), such that the nozzle projects into the cavity (114) of the washware (112);
d) applying cleaning fluid to the cavity (114) by means of the application device (130) and the nozzles (139);
e) drying the cavity (114) by applying compressed gas to the cavity (114) by means of the nozzles (139), **characterized in that** the cleaning fluid is applied to the washware (112) in the following way:
- at least one fluid feed line (144), which is separate from the compressed-gas feed line (145), is also provided in the rack base (140) and at least one fluid channel (146), which is separate from the compressed-gas channel (147), is provided in each nozzle (139), wherein cleaning fluid is applied to the fluid feed line (144) and to the fluid channel (146) by means of the application device (130) and compressed gas is applied separately to the compressed-gas feed line (145) and to the compressed-gas channel (147) by means of the pressurization device (141).

## Revendications

1. Système de lavage (110) pour le nettoyage d'objets à nettoyer (112) ayant au moins une cavité (114), comprenant :
- au moins une machine de lavage (116), la machine de lavage (116) comprenant au moins une chambre de nettoyage (124) destinée à recevoir les objets à nettoyer (112), la machine de lavage (116) présentant en outre au moins un dispositif d'alimentation (130) destiné à alimenter les objets à nettoyer (112) avec au moins un fluide de nettoyage, la machine de lavage (116) présentant en outre au moins un dispositif (141) d'alimentation en pression destiné à alimenter les objets à nettoyer (112) avec du gaz sous pression ;
- au moins un panier de lavage (118) apte à être introduit dans la chambre de nettoyage (124), avec au moins un fond de panier (140) et une pluralité de buses (139) s'étendant à partir du fond de panier (140), au moins une amenée (145) de gaz sous pression étant prévue dans le fond de panier (140), au moins un canal (147) de gaz sous pression étant prévu dans chacune des buses (139), l'amenée (145) de gaz sous pression étant en communication fluidique avec le canal (147) de gaz sous pression,
le dispositif d'alimentation (130) étant conçu pour alimenter en fluide de nettoyage, au cours d'au moins une étape de nettoyage et au moyen des buses (139), les cavités (114) des objets à nettoyer (112) placés sur les buses (139), et la machine de lavage (116) étant en outre conçue pour alimenter en gaz sous pression, au cours d'au moins une étape de séchage, au moyen des buses (139), les cavités (114) des objets à nettoyer (112) placés sur les buses (139),
**caractérisé en ce que** le système de lavage (110) est conçu de la manière suivante, pour effectuer l'alimentation des objets à nettoyer (112) en fluide de nettoyage :
- dans le fond du panier (140), il est en outre prévu au moins une amenée de fluide (144) réalisée séparément de l'amenée (145) de gaz sous pression et dans les buses (139), il est prévu respectivement au moins un canal de fluide (146) réalisé séparément du canal (147) de gaz sous pression, le système de lavage (110) étant aménagé de façon à alimenter en fluide de nettoyage l'amenée de fluide (144) et le canal de fluide (146) au moyen du dispositif d'alimentation (130) et pour alimenter séparément en gaz sous pression l'amenée (145) de gaz sous pression et le canal (147) de gaz sous pression au moyen du dispositif (141) d'alimentation en pression.

2. Système de lavage (110) selon la revendication précédente, dans lequel le dispositif (141) d'alimentation en pression comprend au moins une soufflante (143) intégrée à la machine de lavage (116).

3. Système de lavage (110) selon la revendication précédente, dans lequel la soufflante (143) est intégrée dans un dispositif de fermeture (126) de la machine de lavage (116).

4. Système de lavage (110) selon l'une des revendications précédentes 2 et 3, dans lequel la soufflante (143) comprend au moins une alimentation électrique choisie dans le groupe constitué par : une alimentation électrique externe ; un accumulateur d'énergie ; une alimentation électrique inductive.

5. Système de lavage (110) selon l'une quelconque des revendications précédentes, dans lequel le dispositif (141) d'alimentation en pression comprend au moins un raccord de gaz sous pression, le système de lavage (110) comprenant en outre une source externe de gaz sous pression, la source externe de gaz sous pression étant apte à être reliée au raccord de gaz sous pression.

6. Système de lavage (110) selon la revendication précédente, dans lequel la source de gaz sous pression externe comprend au moins un dispositif choisi dans le groupe constitué par : un groupe de séchage externe, notamment une soufflante externe et/ou un compresseur externe ; une conduite de gaz sous pression présente sur le site.

7. Système de lavage (110) selon l'une des revendications précédentes, le système de lavage (110) comprenant en outre au moins un dispositif de préparation pour préparer le gaz sous pression avant de le soumettre à l'action du produit à nettoyer (112).

8. Le système de lavage (110) selon la revendication précédente, dans lequel le dispositif de traitement comprend au moins un élément choisi dans le groupe constitué par : un dispositif de séchage ; un filtre ; un dispositif de régulation de température.

9. Système de lavage (110) selon l'une des revendications précédentes, dans lequel la machine de lavage (116) est agencée de telle manière que le dispositif (141) d'alimentation en pression se relie automatiquement à l'amenée (145) de gaz sous pression.

10. Système de lavage (110) selon la revendication précédente, dans lequel la machine de lavage (116) comprend au moins un dispositif de fermeture (126), le dispositif (141) d'alimentation en pression étant agencé de telle sorte que celui-ci se relie automatiquement à l'amenée (145) de gaz sous pression lors de la fermeture du dispositif de fermeture (126).

11. Système de lavage (110) selon l'une des revendications précédentes, comprenant en outre au moins un adaptateur de raccordement (120), l'adaptateur de raccordement (120) étant agencé de façon à relier fluidiquement le dispositif d'alimentation (130) de la machine de lavage (116) au panier de lavage (118) introduit dans la chambre de nettoyage (124).

12. Système de lavage (110) selon la revendication précédente, dans lequel l'adaptateur de raccordement (120) est distinct du dispositif de mise sous pression (141) .

13. Procédé de nettoyage d'objets à nettoyer (112) comprenant au moins une cavité (114), notamment au moins un récipient et notamment au moins une bouteille, comprenant les étapes suivantes :
a) fournir au moins une machine de lavage (116), la machine de lavage (116) comprenant au moins une chambre de nettoyage (124) pour recevoir le produit à nettoyer (112), la machine de lavage (116) présentant en outre au moins un dispositif d'alimentation (130) pour alimenter le produit à nettoyer (112) avec au moins un fluide de nettoyage, la machine de lavage (116) présentant en outre au moins un dispositif (141) d'alimentation en pression pour alimenter le produit à nettoyer (112) avec du gaz sous pression, en particulier de l'air sous pression ;
b) fournir au moins un panier de lavage (118) apte à être introduit dans la chambre de nettoyage (124), avec au moins un fond de panier (140) et une pluralité de buses (139) s'étendant à partir du fond de panier (140), au moins une amenée (145) de gaz sous pression étant prévue dans le fond de panier (140), au moins un canal (147) de gaz sous pression étant prévu dans chacune des buses (139), l'amenée (145) de gaz sous pression étant en liaison fluidique avec le canal (147) de gaz sous pression ;
c) enfoncer le produit à nettoyer (112) sur au moins l'une des buses (139), de telle sorte que la buse pénètre dans la cavité (114) du produit à nettoyer (112) ;
d) injecter le fluide de nettoyage dans la cavité (114) au moyen du dispositif d'injection (130) et des buses (139) ;
e) sécher la cavité (114) en l'exposant à un gaz sous pression au moyen des buses (139),
**caractérisé en ce que** l'exposition du produit à nettoyer (112) au fluide de nettoyage est effectuée de la manière suivante :
- dans le fond du panier (140), il est en outre prévu au moins une amenée de fluide (144) réalisée séparément de l'amenée (145) de gaz sous pression et dans les buses (139), il est prévu respectivement au moins un canal de fluide (146) réalisé séparément du canal (147) de gaz sous pression, l'amenée de fluide (144) et le canal de fluide (146) étant alimentés en fluide de nettoyage au moyen du dispositif d'alimentation (130) et l'amenée (145) de gaz sous pression et le canal (147) de gaz sous pression étant alimentés séparément en gaz sous pression au moyen du dispositif (141) d'alimentation en pression.
